# EUROPÄISCHE PATENTSCHRIFT

(11) **EP 3 913 177 B1**
(45) Veröffentlichungstag und Bekanntmachung des Hinweises auf die Patenterteilung: **07.05.2025**
(21) Anmeldenummer: 21179333.6
(22) Anmeldetag: 05.12.2012
(51) Int. Cl.: E05D 7/04, E05D 15/58, E05D 15/26, E05D 11/00

(54) **VORRICHTUNG ZUM VERBINDEN TRENNELEMENTE UND FUNKTIONSEINHEIT**
DEVICE FOR CONNECTING PARTITION ELEMENTS AND FUNCTIONAL UNIT
DISPOSITIF DE LIAISON POUR ÉLÉMENTS DE SÉPARATION ET UNITÉ DE FONCTIONNEMENT

(43) Veröffentlichungstag der Anmeldung: 24.11.2021
(62) Teilanmeldung aus: 12195580.1
(73) Patentinhaber: Hawa Sliding Solutions AG, 8932 Mettmenstetten (CH)
(72) Erfinder: FREI, Martin, 8913 Ottenbach (CH); HAGGER, Stefan, 8113 Boppelsen (CH)
(74) Vertreter: Rutz & Partner

(56) Entgegenhaltungen:
- EP-A1- 0 433 726
- EP-B1- 2 032 791
- DE-U1- 7 931 763

## Beschreibung

Die Erfindung betrifft eine Funktionseinheit mit zwei miteinander verbundenen Trennelementen.

Zum Trennen und Abschliessen von Funktionseinheiten werden oft drehbare und verschiebbare Trennelemente verwendet, die für das Öffnen der Funktionseinheit gedreht oder gefaltet und in ein Türfach versenkt werden können. Innerhalb des Türfachs treten die Trennelemente nicht mehr störend in Erscheinung, weshalb ungehindert auf die Funktionseinheit zugegriffen werden kann. Nach dem Zugriff auf die Funktionseinheit kann diese wieder abgeschlossen werden, indem die Trennelemente aus dem Türfach gezogen, und entlang der Front der Funktionseinheit verschoben bzw. aufgefaltet werden. Funktionseinheiten können beispielsweise Schränke sein, in denen Material gespeichert wird. Ferner können Funktionseinheiten auch Arbeitsbereiche, wie Küchen sein, die nach der Nutzung abgeschlossen werden sollen, um weiteren Zugriff auf die Funktionseinheit zu verhindern oder um anstelle des Arbeitsbereichs, eine ästhetisch vorteilhafte Front zu präsentieren.

Aus [1], EP2246509A1, ist ein Möbelstück mit einer Verschiebevorrichtung bekannt, mittels der eine an einem Anschlagprofil drehbar gehaltene Tür aus einer Gebrauchsposition in ein Türfach versenkbar ist. Das Anschlagprofil ist von einem Scherenkreuz, welches zwei gelenkig miteinander verbundene Scherenelemente aufweist, beim Einfahren in das Türfach und beim Ausfahren in vertikaler Lage gehalten. Das Anschlagprofil ist an der Unterseite und der Oberseite ferner mit Laufwerken verbunden, welche entlang von Schienen geführt sind, welche innerhalb des Türfachs verlaufen.

Aus [2], EP2032791B1, ist ein Schrank mit einer Schranktür bekannt, welche faltbar und in ein Türfach verschiebbar ist. Die Schranktür weist einen ersten Türflügel auf, welcher einerseits mit einem in das Türfach einfahrbaren Anschlagprofil und andererseits mit einem zweiten Türflügel schwenkbar verbunden ist. Der zweite Türflügel wird von zwei Führungsvorrichtungen geführt, welche oberhalb der oberen und unterhalb der unteren Kante des zweiten Türflügels drehbar befestigt und entlang von Führungswegen verschiebbar sind, die sich entlang der Frontseite des Schrankes und in das Türfach hinein erstrecken. Zwischen den beiden Türflügeln ist ein Zwischenpanel vorgesehen, welches mittels Scharnieren mit dem ersten und dem zweiten Türflügel verbunden ist.

Die Anordnung von Führungswegen an der Unterseite und der Oberseite des Schrankes sowie von Laufwerken an der Unterseite und der Oberseite des zweiten Türflügels erfordert nicht nur entsprechend viel Raum, sondern auch eine besondere Ausgestaltung des Schrankes. Diese Vorrichtung ist daher nicht universell einsetzbar und auf die Verwendung bei Schränken begrenzt, die an der Unterseite und der Oberseite mit den genannten Vorrichtungsteilen versehen sind.

In das Zwischenpanel des Schrankes von [2], EP2032791B1, ist ein Topfscharnier eingesetzt, welches durch Scharnierarme mit den zugewandten Endstücken der Türflügel verbunden ist.

Der vorliegenden Erfindung liegt daher die Aufgabe zugrunde, eine verbesserte Funktionseinheit mit zwei miteinander verbundenen Trennelementen zu schaffen.

Diese Aufgabe wird mit einer Funktionseinheit gelöst, welche die in Anspruch 1 angegebenen Merkmale aufweist. Vorteilhafte Ausgestaltungen der Erfindung, sind in weiteren Ansprüchen angegeben. HAWA 12-03 EP / 25.01.25

Die nachstehend beschriebene Führungsvorrichtung umfasst ein entlang einer Laufschiene verschiebbares Führungslaufwerk, welches mit einem ersten Trennelement drehbar verbindbar ist.

Das Führungslaufwerk weist einen Laufwerkskörper mit einem Laufwerkskopf und einem Laufwerksfuss auf, die durch einen Laufwerkssteg miteinander verbunden sind. Der Laufwerkskopf hält wenigstens ein Tragrad und wenigstens zwei Führungsräder. Der Laufwerksfuss ist mit einem ersten Endstück eines Scharnierhebels drehfest verbunden, dessen zweites Endstück auf der Höhe oder unterhalb der Laufschiene von einer Scharnierwelle drehbar gehalten ist, die in einem Führungsscharnier angeordnet ist, welches mit einer Seitenwand des ersten Trennelements verbindbar ist.

Der Scharnierhebel ist derart ausgestaltet und mit dem Laufwerksfuss verbunden, dass das Führungsscharnier vom Scharnierhebel auf der ersten Seite oder auf der zweiten Seite der Schienenplatte gehalten ist.

Mittels der Führungsvorrichtung kann ein Trennelement, zum Beispiel eine Schiebetür aus Holz oder Glas, stabil gehalten und entlang einer Laufschiene verschoben und gleichzeitig gedreht werden. In vorzugsweisen Ausgestaltungen kann das Trennelement um 180° gedreht werden, so dass es mit der Frontseite oder der Rückseite parallel zur Laufschiene ausgerichtet werden kann. Die Frontseite des Trennelements kann daher in die eine oder in die andere Richtung entlang der Laufschiene geführt werden, wobei das Trennelement die erforderliche Drehung ausführt.

Die Führungsvorrichtung nimmt nur wenig Raum in Anspruch und greift nicht in den Raum oberhalb der Funktionseinheit ein. Die Funktionseinheit, beispielsweise ein Schrank, kann daher präzise in einen dafür vorgesehenen Raum eingepasst werden, ohne dass zusätzlicher Raum für die Führungsvorrichtung zur Verfügung gestellt werden muss. Die Führungsvorrichtung kann daher in einer konventionellen Funktionseinheit eingesetzt werden, die ohne Einschränkungen in einem Raum installiert werden kann.

Das wenigstens eine Tragrad und die Führungsräder sind auf der einen Seite und das Führungsscharnier und somit das Trennelement auf der anderen Seite der Schienenplatte angeordnet.

Obwohl die Führungsvorrichtung nicht ausserhalb der Funktionseinheit angeordnet wird, kann sie daher derart angeordnet werden, dass sie auch innerhalb der Funktionseinheit nicht störend in Erscheinung tritt. Auf die Montage von Abdeckungen kann daher verzichtet werden kann.

In weiteren vorzugsweisen Ausgestaltungen wird die Führungsvorrichtung mit einem Antrieb versehen, der beispielsweise ein Rad des Führungslaufwerks oder ein Zahnrad antreibt, welches in einen Zahnriemen eingreift, welcher parallel zur Laufschiene verläuft und vorzugsweise innerhalb der Laufschiene gehalten ist. Antriebsvorrichtungen dieser Art sind beispielsweise aus [3], EP1552096A1, bekannt. Mit der motorisierten Führungsvorrichtung können beide Trennelemente in das Türfach hineingezogen oder aus dem Türfach ausgestossen werden. In der Folge kann die motorisierte Führungsvorrichtung die beiden Trennelemente auffalten und wieder zufalten. Vorzugsweise werden die beiden Trennelemente durch ein Gelenk miteinander verbunden, welches die beiden Trennelemente in symmetrischer Ausrichtung hält. D.h. die beiden Trennelemente sind stets um dasselbe Mass gegeneinander geneigt. Die Trennelemente können daher mit einer einzigen Antriebsvorrichtung ausgerüstet werden, welche die miteinander verbundenen Trennelemente aus dem Türfach ausfährt, auffaltet, zufaltet und wieder in das Türfach hinein fährt.

Insbesondere bei der Verwendung von schweren Trennelementen werden vorzugsweise an beiden einander abgewandten Seiten der Trennelemente motorisierte Laufwerke vorgesehen. Das mit dem ersten Trennelement verbundene motorisierte Führungslaufwerk kann dabei für das Auffalten und Zufalten der Trennelemente verwendet werden, während das mit dem zweiten Trennelement verbundene motorisierte Hilfslaufwerk die Trennelemente in das Türfach einfahren und ausfahren kann. Weiterhin kann die Führungsvorrichtung auch vorteilhaft eingesetzt werden, wenn die Trennelemente nicht in ein Türfach hinein gefahren, sondern lediglich in einer Endlage oder in einer Zwischenlage entlang der Laufschiene gestapelt werden.

Mit der Führungsvorrichtung ausgerüstete Funktionseinheiten können auch vorteilhaft nur von Hand bedient werden, da die Lauftechnik nur einen geringen Kraftaufwand erfordert. Vorzugsweise wird das Gelenk, welches die beiden Trennelemente miteinander verbindet, mit einem Haltebügel versehen, welcher manuell bedient wird. Durch Ziehen am Bügel können die beiden Trennelemente aus dem Türfach gezogen werden, wonach das erste Trennelement entlang dem ersten Schienenabschnitt der Laufschiene weitergeführt wird, indem der Handgriff nun gegen die Funktionseinheit gedrückt wird.

In vorzugsweisen Ausgestaltungen umfasst das Führungsscharnier einen Scharniertopf, der am frontseitigen Rand des ersten Trennelements in dieses eingesenkt ist und der vorzugsweise eine Topfausnehmung aufweist, durch die hindurch der Scharnierhebel nach aussen drehbar ist. Mit dieser Ausgestaltung wird gewährleistet, dass der Scharnierhebel gegenüber dem Scharniertopf und somit auch das gehaltene erste Trennelement gegenüber der Laufschiene um 180° gedreht werden kann.

Die Verwendung eines in das Trennelement eingelassenen Topfscharniers erlaubt es, die Scharnierwelle innerhalb des Trennelements anzuordnen, wodurch eine raumsparende Lösung resultiert. Auf die Verwendung eines Topscharniers kann hingegen verzichtet werden, wenn die Scharnierwelle innerhalb des Trennelements auf andere Weise gehalten wird. Beispielsweise kann eine Ausnehmung im Trennelement vorgesehen werden, in die Wellenlager eingesetzt werden, mittels denen die Scharnierwelle gehalten wird. Ferner kann die Scharnierwelle auch ausserhalb des Trennelements gehalten werden, um auf die Verwendung eines Topfscharniers verzichten zu können.

Der Scharnierhebel umfasst beispielsweise eine Aufnahmehülse, die von der Scharnierwelle verschiebbar gehalten ist. In einer vorzugsweisen Ausgestaltung sind Teile des Scharnierhebels und Teile des Scharniertopfs vorgesehen, die nach dem vollständigen Eindrehen des Scharnierhebels in den Scharniertopf spielfrei aneinander liegen. Dies kann beispielsweise durch entsprechende Formgebung des Scharniertopfs realisiert werden. Beispielsweise wird eine Ausnehmung in den Scharniertopf eingeprägt, die der spielfreien Aufnahme des Scharnierhebels in der Endlage dient. Alternativ wird eine in den Scharniertopf einsetzbare Topfeinlage mit einer Ausnehmung vorgesehen, in die der Scharnierhebel eindrehbar ist und innerhalb der der Scharnierhebel in der Endlage spielfrei gehalten ist. Bei diesen vorzugsweisen Ausgestaltungen des Führungsscharniers wird vor dem Auffalten der Trennelemente ein Spiel zwischen dem Scharnierhebel und dem Scharniertopf vorgesehen, durch das Reibungswiderstände kompensiert werden, die bei minimalen Unterschieden in der Ausrichtung der Trennelemente auftreten können. Nach dem Auffalten werden die Trennelemente jedoch spielfrei und präzise gehalten, so dass die Trennelemente mit den weiteren Elementen der Funktionseinheit, beispielsweise mit der Abdeckung des Schrankes, bündig ausgerichtet sind.

In einer weiteren vorzugsweisen Ausgestaltung ist der Scharnierhebel derart mit dem Laufwerkskörper verbunden, dass er vertikal verschiebbar und/oder drehbar ist. Durch die vertikale Verschiebung des Scharnierhebels können die Trennelemente angehoben und bündig mit der Schrankoberkante ausgerichtet werden. Durch Drehung des Scharnierhebels kann das Führungsscharnier hingegen soweit gegen das Führungslaufwerk gezogen werden, bis die Trennelemente an den Schrankwänden anliegen.

Dazu wird der Laufwerkskörper bzw. der Laufwerksfuss vorzugsweise mit einer Bolzenkammer versehen. Der Scharnierhebel wird mit einem Hebelblock versehen, der eine Gewindebohrung aufweist, in die der Bolzenschaft eines Montagebolzens eingedreht wird, der vertikal bzw. senkrecht zur Laufrichtung des Führungslaufwerks ausgerichtet in der Bolzenkammer gelagert wird.

Vorzugsweise umfasst der Montagebolzen einen in einem Lagersitz der Bolzenkammer gelagerten Bolzenkopf und einen in einer Aufnahmeöffnung der Bolzenkammer gelagerten zylindrischen Bolzenfuss. Der nach unten aus der Bolzenkammer herausragende Bolzenfuss ist vorzugsweise mit einem Kopplungselement, beispielsweise einer Sechskantöffnung versehen, in die ein Werkzeug eingesetzt werden kann, um den Montagebolzen zu drehen und den Scharnierhebel in eine gewünschte Höhe zu verschieben.

Vorzugsweise ist der drehbar gelagerte Hebelblock innerhalb der Bolzenkammer mittels wenigstens einer Justierschraube, vorzugsweise zwei beispielsweise koaxial ausgerichteten Justierschrauben in einer gewünschten Drehlage fixierbar. Die wenigstens eine Justierschraube ist exzentrisch zur Drehachse des Montagebolzens angeordnet, so dass ein Hebel resultiert, mittels dessen der Scharnierhebel gedreht und fixiert werden kann. In der gewählten Lage ist der Hebelblock von der oder den beiden Justierschrauben beidseitig fest gehalten.

Die Führungsvorrichtung ist in der Laufschiene vorzugsweise derart geführt, dass nach dem Öffnen der Funktionseinheit, bzw. des Schranks oder der Küche, keine Elemente der Führungsvorrichtung und der Lauftechnik erkennbar sind.Vorzugsweise wird vorgesehen, dass das wenigstens eine Tragrad und das wenigstens eine Führungsrad auf der Rückseite in die Laufschiene eingreifen, die asymmetrisch ausgestaltet ist und eine Schienenplatte umfasst, die gegen die Aussenseite der Funktionseinheit ausgerichtet ist. Die Laufschiene umfasst einen Schienenfuss und einen Schienenkopf, die an die Rückseite der Schienenplatte anschliessen und der Lagerung der Tragräder und der Führungsräder dienen. Der Laufwerkskörper ist dabei derart mit dem Scharnierhebel verbunden, dass der Scharniertopf und somit das montierte erste Trennelement vor der Frontseite der Schienenplatte gehalten sind. Beim Öffnen der Trennelemente sowie nach dem Verschieben der Trennelemente, beispielsweise in das Türfach, ist daher nur die Frontseite der Schienenplatte sichtbar, hinter der das Führungslaufwerk mit dem Laufrad und den Führungsrädern verborgen ist. Die Laufschiene dient somit gleichzeitig als Abschlusselement oder Blende, weshalb ein separates Abschlusselement und Montagemittel dafür nicht erforderlich sind. Insgesamt resultiert ein einfacher, kompakter und kostengünstiger Aufbau der Vorrichtung, die nur wenig Raum in Anspruch nimmt. Durch die Verwendung der Laufschiene und der Führungsvorrichtung resultiert ferner ein stabiler Aufbau der Vorrichtung, der gewährleistet, dass auch schwerere Trennelemente, insbesondere miteinander verbundene faltbare Trennelemente präzise gehalten und geführt werden. Auf eine Führung an der Unterseite der Trennelemente kann daher verzichtet werden. Alternativ kann eine vereinfachte Führungsvorrichtung oder eine Verschlussvorrichtung an der Unterseite der Trennelemente vorgesehen werden, welche die Trennelemente beispielsweise erst in der Endlage hält und sichert.

Nachfolgend wird die Erfindung anhand von Zeichnungen näher erläutert. Dabei zeigt:
- Fig. 1a-c: eine Führungsvorrichtung 1 mit einem in einer Laufschiene 4 geführten Führungslaufwerk 2, welches über einen Scharnierhebel 32 mit einem Führungsscharnier 3 verbunden ist, das peripher in die Seitenwand eines Trennelements 5A eingelassen ist, welches in drei verschiedenen Positionen gezeigt ist;
- Fig. 2a: die Führungsvorrichtung 1 von Figur 1a mit der asymmetrischen Laufschiene 4, die eine Schienenplatte 41 mit einem Schienenkopf 43 und einem Schienenfuss 42 aufweist, in denen das Tragrad 26 und die Führungsräder 29 auf der einen Seite 412 der Schienenplatte 41 geführt sind, deren andere Seite 411 dem Trennelement 5A zugewandt ist;
- Fig. 2b: die Führungsvorrichtung 1 von Figur 2a in einer Ausgestaltung, in der das Trennelement 5A sowie das Tragrad 26 und die Führungsräder 29 auf derselben Seite 411 der Schienenplatte 41 angeordnet sind;
- Fig. 3a: die Führungsvorrichtung 1 von Figur 1a ohne Trennelement in räumlicher Darstellung;
- Fig. 3b: die Führungsvorrichtung 1 von Figur 3a aus einem anderen Blickwinkel;
- Fig. 4: die Führungsvorrichtung 1 von Figur 1a mit dem Führungslaufwerk 2 und dem Führungsscharnier 3 in einer Explosionsdarstellung;
- Fig. 5: das Führungslaufwerk 2 von Figur 4 mit einem Laufwerkskörper 20, der einen Laufwerksfuss 22 mit einer Bolzenkammer 220 umfasst, aus der zwei koaxial zueinander verlaufende Justierschrauben 91, 92 und ein Montagebolzen 8 entnommen wurden, welche dem Justieren und dem Halten des Scharnierhebels 32 dienen;
- Fig. 5a: der vom Montagebolzen 8 und den Justierschrauben 91, 92 gehaltene Scharnierhebel 32 in gerader Ausrichtung;
- Fig. 5b: der vom Montagebolzen 8 und den Justierschrauben 91, 92 gehaltene Scharnierhebel 32 in geneigter Ausrichtung
- Fig. 6a: das Führungsscharnier 3 von Figur 4 mit einem Scharniertopf 31, in dem eine Topfeinlage 36 gehalten ist, in die der von einer Scharnierwelle 35 gehaltene Scharnierhebel 32 eindrehbar ist;
- Fig. 6b: die Topfeinlage 36 von Figur 6a, die eine sich nach innen verjüngende Topfausnehmung 360 mit geneigten Seitenwänden 361 aufweist;
- Fig. 6c: den von der Topfeinlage 36 gelösten Scharnierhebel 32, der entlang der Scharnierwelle 35 von Figur 6a vertikal verschiebbar ist;
- Fig. 6d: den Scharnierhebel 32 beim Eindrehen in die Topfausnehmung 360;
- Fig. 6e: den in der Topfeinlage 36 spielfrei gehaltenen Scharnierhebel 32;
- Fig. 7: eine Funktionseinheit bzw. ein Schrank 5 mit zwei gegeneinander faltbaren Trennelementen 5A, 5B, von denen das erste Trennelement 5A, wie in Figur 1a gezeigt, frontseitig von einer entlang einer Laufschiene 4 geführten Führungsvorrichtung 1 und das zweite Trennelement 5B rückseitig von einem Anschlagprofil 61 und einem Scherenkreuz 62 in vertikaler Ausrichtung gehalten ist;
- Fig. 8: den Schrank 5 von Figur 7 von oben mit der Laufschiene 4, die sich entlang der Front des Schrankes 5 und weiter in ein Türfach 55 erstreckt, in das die beiden gegeneinander gefalteten Trennelemente 5A, 5B einführbar sind;
- Fig. 9: einen Teil des Schranks 5 von Figur 8, ohne Trennelemente 5A, 5B und Seitenwände mit Blick auf das freigelegte Türfach 55, in das hinein die Laufschiene 4 verläuft und in dem eine untere und eine obere Hilfsschiene 40 angeordnet sind, entlang denen das von Hilfslaufwerken 63 geführte und vom Scherenkreuz 62 gehaltene (nicht gezeigt) Anschlagprofil 61 verschiebbar ist, welches mittels Scharnieren 30 mit dem zweiten Trennelement 5B verbindbar ist;
- Fig. 10a: ausschnittsweise die beiden Trennelemente 5A, 5B, die mittels Scharnieren 30 und Gelenkwellen 73 miteinander verbunden sind, welche zudem ein Zwischenprofil 71 halten;
- Fig. 10b: die beiden in Figur 10a gezeigten Scharniere 30 und die Gelenkwelle 73, die eine Klammer 72 hält, welche in das Zwischenprofil 71 eingreift, und
- Fig. 10c: die beiden in Figur 10a gezeigten Scharniere 30 und die Gelenkwelle 73, die in eine Lagerhülse 720 eingreift, die in eine Klammer 72 einsetzbar ist, die keilförmig ausgestaltet und mittels eines Arretierelements 74 an Zwischenprofil 71 fixierbar ist.

Die Figuren 1a, 1b und 1c zeigen eine Führungsvorrichtung 1, die ein in einer Laufschiene 4 geführtes Führungslaufwerk 2 und ein mit einem ersten Trennelement 5A verbundenes Führungsscharnier 3 aufweist.

Das Führungslaufwerk 2 weist einen Laufwerkskörper 20 auf, der einen Laufwerkskopf 23 und einen Laufwerksfuss 22 umfasst, die durch einen Laufwerkssteg 21 miteinander verbunden sind. Der Laufwerkskopf 23 ist mit einer horizontal ausgerichteten Radachse 260, die dem Halten eines Tragrads 26 dient, und mit zwei vertikal ausgerichteten Radachsen 290 versehen, die dem Halten von Führungsrädern 29A, 29B dienen (siehe Figur 3a).

Die asymmetrisch ausgestaltete Laufschiene 4 weist eine vertikal ausgerichtete Schienenplatte 41 auf, die einen Schienenkopf 43 und einen Schienenfuss 42 miteinander verbindet. An der Oberseite des Schienenfusses 42 ist eine horizontal verlaufende Lauffläche 420 vorgesehen, auf die das Tragrad 26 abgestützt ist. Die beiden Führungsräder 29A und 29B, die das Führungslaufwerk 2 in einer Ausrichtung parallel zur Laufschiene 4 halten, sind im Schienenkopf 43 geführt, welcher ein nach unten geöffnetes U-Profil bildet.

Das Führungslaufwerk 2 und das in eine Seitenwand des Trennelements 5A eingelassene Führungsscharnier 3 sind durch einen Scharnierhebel 32 miteinander verbunden, der unterhalb der Laufschiene 4 hindurch geführt ist. Der Raum oberhalb des Trennelements 5A und oberhalb der Laufschiene 4 wird daher freigehalten, weshalb die Führungsvorrichtung 1 und die Laufschiene 4 in beliebigen Funktionseinheiten eingesetzt werden können, ohne dass zusätzlicher Raum erforderlich ist.

Das Trennelement 5A kann entlang der Laufschiene 4 verschoben und wahlweise um bis zu 180° gedreht werden. In Figur 1a ist das Trennelement 5A parallel zur Laufschiene 4 ausgerichtet. In Figur 1b ist das Trennelement 5A geöffnet bzw. senkrecht zur Laufschiene 4 ausgerichtet. In Figur 1c ist das Trennelement 5A wiederum parallel zur Laufschiene 4 ausgerichtet, aber gegenüber der Position von Figur 1a um 180° gedreht.

Figur 1a zeigt, dass das Führungsscharnier 3 einen Scharniertopf 31 aufweist, der peripher in eine Seitenwand des Trennelements 5A eingelassen ist und der eine nach aussen, gegen die frontseitige Stirnseite freiliegende Topfausnehmung 312 aufweist, in die hinein der Scharnierhebel 32 gedreht werden kann, wie dies in Figur 1c gezeigt ist.

Figur 1b zeigt, dass nach dem Öffnen und Verschieben des Trennelements 5A nur noch die Frontseite 411 der Schienenplatte 41 der Laufschiene 4 sichtbar ist, die gleichzeitig als Abschlussblende dient. Eine separate Blende und entsprechende Montagevorrichtungen sind nicht erforderlich. Das Tragrad 26 und die beiden Führungsräder 29 sowie die funktionalen Teile des Schienenkopfs 43 und des Schienenfusses 42 werden durch die Schienenplatte 41 ästhetisch vorteilhaft abgedeckt und liegen innerhalb der Funktionseinheit. Nach der Verschiebung des Trennelements 5A beispielsweise in ein Türfach ist daher nur noch die Schienenplatte 41 sichtbar, die nicht störend in Erscheinung tritt und nach Wunsch des Anwenders auch mit einem Design versehen werden kann.

Die Figuren 2a, 3a, 3b, 4 und 5 zeigen die Führungsvorrichtung 1 von Figur 1a in verschiedenen Darstellungen. Figur 2a zeigt die Führungsvorrichtung 1 von der Seite. Es ist gezeigt, dass der Laufwerksfuss 22 eine Bolzenkammer 220 aufweist, in der ein Montagebolzen 8 gelagert ist. In Bohrungen 311 im Scharniertopf 31 ist eine Scharnierwelle 35 gelagert. Der Scharnierhebel 32 ist einerseits in der Bolzenkammer 220 vom Montagebolzen 8 und andererseits im Scharniertopf 31 von der Scharnierwelle 35 drehbar gehalten. Der Abstand a bzw. a* zwischen den Längsachsen x8, x35 des Montagebolzens 8 und der Scharnierwelle 35 kann durch Drehung des Scharnierhebels 32 eingestellt werden, was nachstehend anhand der Figuren 5a und 5b gezeigt wird. Anschliessend kann der Scharnierhebel 32 anhand von Justierschrauben 91, 92, die in Gewindebohrungen 2291, 2292 in der Bolzenkammer 220 eindrehbar sind, in einer gewünschten Lage fixiert werden (siehe Figur 4).

Der Schienenkopf 43 der Laufschiene 4 weist somit einen nach unten geöffneten Führungskanal für die Führungsräder 29A auf. Sofern eine weitere Stabilisierung des Führungslaufwerks 2 erwünscht ist, wird vorzugsweise auch der Schienenfuss 42 mit einem Führungskanal versehen, welcher zwei weitere Führungsräder aufnehmen kann. Beispielsweise wird ein nach unten geöffnetes U-Profil vorgesehen, an dessen Oberseite die Lauffläche für das Tragrad 26 verläuft. Die Führungsvorrichtung 1 kann somit mit unterschiedlich ausgestalteten Laufschienen 4 zusammenwirken, wobei Figur 2a eine besonders kompakte Laufschiene 4 zeigt.

Figur 2b zeigt die Führungsvorrichtung 1 von Figur 2a in einer Ausgestaltung, in der das Trennelement 5A sowie das Tragrad 26 und die Führungsräder 29 auf derselben Seite 411 der Schienenplatte 41 angeordnet sind.

Die Figuren 3a und 3b zeigen die Führungsvorrichtung 1 von Figur 1a und 1b ohne Trennelement. Die Bolzenkammer 220 mit dem darin eingesetzten Montagebolzen 8 ist von zwei Seiten gezeigt.

Figur 4 zeigt die Führungsvorrichtung 1 von Figur 1a mit dem Führungslaufwerk 2 und dem Führungsscharnier 3 in einer Explosionsdarstellung. Aus der Bolzenkammer 220 wurde der Montagebolzen 8 entnommen, der einen Bolzenkopf 81, einen mit einem Gewinde versehenen Bolzenschaft 82 und einen zylindrischen Bolzenfuss 83 aufweist.

In Figur 5 ist gezeigt, dass die Bolzenkammer 220 oben einen Lagersitz 2281 mit einer frontseitigen Ausnehmung 22810, eine frontseitige Kammeröffnung 2201 und unten einen Kammerboden 2202 mit einer Aufnahmeöffnung 2283 aufweist. Der Montagebolzen 8 kann durch die Kammeröffnung 2201 und durch die Ausnehmung 22810 im Lagersitz 2281 derart in die Bolzenkammer 220 eingesetzt werden, dass der Bolzenfuss 83 in die Aufnahmeöffnung 2283 und der Bolzenkopf 81 in den Lagersitz 2281 gelangt. Der dem Halten des Scharnierhebels 32 dienende Bolzenschaft 82 liegt in der Bolzenkammer 220 frei und kann mittels eines Werkzeugs gedreht werden, das an den aus der Bolzenkammer 220 heraus ragenden Bolzenfuss 83 angekoppelt werden kann. Mit dem Einhängen des vom Montagebolzen 8 gehaltenen Scharnierhebels 32 in die Bolzenkammer 220 resultiert gleichzeitig eine Aushängesicherung. D.h., das mit dem Führungsscharnier 3 verbundene Trennelement 5A kann sich nicht mehr selbsttätig vom Führungslaufwerk 2 lösen. Das Trennelement 5A kann somit provisorisch in das Führungslaufwerk 2 eingehängt und anschliessend bequem justiert werden.

In Figur 4 ist ferner der Scharnierhebel 32 vereinzelt gezeigt, der eine Aufnahmehülse 322 und einen Hebelblock 323 umfasst, die durch eine L-förmig verlaufende Hebelplatte 321 miteinander verbunden sind. Die Aufnahmehülse 332 weist eine zylindrische Öffnung 3221 auf, in die die Scharnierwelle 35 einsetzbar ist. Der Hebelblock 323 weist eine Gewindebohrung 3231 auf, in die der Bolzenschaft 82 des Montagebolzens 8 eindrehbar ist. Bei der Drehung des Montagebolzens 8 wandert der innerhalb der Bolzenkammer 220 gehaltene Hebelblock 323 und somit das vom Scharnierhebel 32 gehaltene Trennelement 5A nach oben oder nach unten. Die Höhe des Trennelements 5A kann daher justiert werden. Ferner ist gezeigt, dass die einander gegenüberliegenden Seitenwände der Bolzenkammer 220 mit koaxial ausgerichteten Gewindebohrungen 2291, 2292 versehen sind, in die Gewindestifte bzw. Justierschrauben 91, 92 eindrehbar sind. Damit die Justierschrauben 91, 92 mittels eines Werkzeugs erfasst werden können, sind sie mit einem Kopplungselement 911, nämlich einer Sechskantöffnung versehen.

In Figur 4 ist ferner gezeigt, dass in den Scharniertopf 31 eine Topfeinlage 36 einsetzbar ist, deren Funktion mit Referenz zu den Figuren 6a - 6e nachstehend beschrieben wird.

Figur 5 zeigt die Bolzenkammer 220 mit den Justierschrauben 91, 92 aus einer anderen Perspektive. Es ist ersichtlich, dass der Montagebolzen 8 mit den damit verbundenen Hebelblock 323 des Scharnierhebels 32 von vorne in die Bolzenkammer 220 eingesetzt werden kann. Die frontseitig vorgesehene Kammeröffnung 2201 ist dabei derart ausgestaltet, dass der vom Montagebolzen 8 gehaltene Scharnierhebel 32 frontseitig nach links und nach rechts ausgelenkt werden kann.

Figur 5a zeigt den vom Montagebolzen 8 und von den Justierschrauben 91, 92 gehaltenen Scharnierhebel 32 vereinzelt in gerader Ausrichtung. Figur 5b zeigt den vom Montagebolzen 8 und von den Justierschrauben 91, 92 gehaltenen Scharnierhebel 32 in geneigter Ausrichtung. Es ist ersichtlich, dass die Längsachse x8 des Montagebolzens 8 und die Längsachse x9 der Justierschrauben 91, 92 um den Hebelabstand h voneinander beabstandet sind. Durch Drehung der Justierschrauben 91, 92 kann der Scharnierhebel 32 gedreht werden, wodurch sich der Abstand a zwischen einer Geraden, die parallel zur Laufschiene 4 verläuft und die Längsachse x8 des Montagebolzens 8 schneidet, und der Aufnahmehülse 322 ändert. Mit einer Drehung des Scharnierhebels 32 im Uhrzeigersinn resultiert ein geringerer Abstand a* und mit einer Drehung des Scharnierhebels 32 gegen den Uhrzeigersinn resultiert ein grösserer Abstand a*. Insgesamt wird ein Justierbereich r erzielt, welcher es erlaubt, den Abstand zwischen dem Trennelement 5A und der Laufschiene 4 passend einzustellen. Durch Festziehen der beiden Justierschrauben 91, 92 kann der Hebelblock 321 in der gewählten Lage fixiert werden.

Figur 6a zeigt das Führungsscharnier 3 von Figur 4 mit dem Scharniertopf 31, in den die Topfeinlage 36 eingesetzt ist. Der beispielsweise aus Kunststoff gefertigte Scharniertopf 36 weist eine sich nach innen verjüngende Topfausnehmung 360 mit geneigten Seitenwänden 361 auf, wie dies in Figur 6b gezeigt ist. Der an die Topfausnehmung 360 angepasste Scharnierhebel 32 kann daher in den Scharniertopf 31 bzw. in die Topfausnehmung 360 in der Topfeinlage 36 eingedreht werden, bis er von den Seitenwänden 361 in der Endlage spielfrei gehalten wird. Die nach innen gegeneinander geneigten Seitenwände 361 dienen dabei als Rampen, welche den Scharnierhebel 32 während der Drehung in die Endlage erfassen und zentrieren. Die Drehung des vom Scharnierhebel 32 gehaltenen Trennelements 5A in die Endlage erfolgt daher gleitend ohne Hindernisse.

In der in den Figuren 6a und 6c gezeigten Lage des Scharnierhebels 32 ist dieser von der Topfeinlage 36 gelöst und nur von der Scharnierwelle 35 gehalten und kann daher entlang der Scharnierwelle 35 nach oben oder nach unten verschoben werden. Während der Drehung des Trennelements 5A bzw. des in Figur 8 gezeigten Faltvorgangs von zwei gelenkig miteinander verbundenen Trennelementen 5A, 5B sind die Scharnierhebel 32 somit von der Topfeinlage 36 gelöst, weshalb die Scharnierhebel 32 über ein mechanisches Spiel verfügen und verschiebbar sind, um vorhandene Fehlausrichtungen zu kompensieren, die unter Last oder nach längerem Gebrauch auftreten können. Mittels der Führungsvorrichtung 1 werden daher stets optimale Laufeigenschaften gewährleistet.

Figur 6d zeigt den Scharnierhebel 32 beim Eindrehen in die Ausnehmung 360 in der Topfeinlage 36. Figur 6e zeigt den in der Topfeinlage 36 spielfrei gehaltenen Scharnierhebel 32 in der Endlage.

Die Führungsvorrichtung 1 kann in verschiedenen Funktionseinheiten, insbesondere auch konventionellen und standardisierten Funktionseinheiten vorteilhaft eingesetzt werden. Insbesondere kann die Führungsvorrichtung in Gebäudeteilen, wie Küchen, oder Schränken eingesetzt werden, die durch gegeneinander faltbare Trennelemente abgeschlossen werden können, welche nach dem Öffnen und gegeneinander Falten in ein Türfach verschoben werden können.

Die Figuren 7 und 8 zeigen einen Schrank 5 mit Seitenwänden 5C, 5D, einer Deckplatte 5E und mit einem ersten und einem zweiten Trennelement 5A, 5B, die durch Gelenke 70 miteinander verbunden sind und gegeneinander gefaltet und in ein Türfach 55 verschoben werden können. Das führende erste Trennelement 5A ist frontseitig von einer Führungsvorrichtung 1 gehalten und entlang einer Laufschiene 4 verschiebbar, wie dies in Figur 1a gezeigt ist. Die beiden Trennelemente 5A, 5B sind an den einander zugewandten Seiten mit Scharnieren 30 versehen, deren Scharnierhebel 320 je durch eine Gelenkwelle 73 gelenkig miteinander verbunden sind, wie dies in den Figuren 10a und 10b gezeigt ist. Je zwei Scharniere 30 und die mit den Scharnierhebeln 120 verbundene Gelenkwelle 73 bilden dabei eines der Gelenke 70.

Das zweite Trennelement 5B ist auf der anderen Seite mit Scharnieren 30 verbunden, die an einem Anschlagprofil 61 befestigt sind, welches von einem Scherenkreuz 62 in vertikaler Ausrichtung gehalten und in dieser vorzugsweisen Ausgestaltung mittels Hilfslaufwerken 63 innerhalb des Türfachs 55 verschiebbar ist.

Figur 8 zeigt den Schrank 5 von Figur 7 von oben mit der Laufschiene 4, die sich mit einem ersten Schienenabschnitt 45 entlang der Front des Schrankes 5 und weiter mit einem zweiten Schienenabschnitt 455 in das Türfach 55 erstreckt, in das die beiden gegeneinander gefalteten Trennelemente 5A, 5B einführbar sind. Das Türfach 55, das seitlich von der Schrankwand 5D und einer Aussenwand 5F begrenzt ist, ist dabei derart bemessen, dass die beiden Trennelemente 5A, 5B aufgenommen werden können. Die einteilige oder zusammengesetzte Laufschiene 4 erstreckt sich somit praktisch ohne Unterbruch oder Übergangsbereich von einer ersten Endlage zu einer zweiten Endlage der Führungsvorrichtung 1. Das Führungsscharnier 3 erlaubt es dabei, das erste Trennelement 5A gegenüber dem Führungslaufwerk 2 um 180° zu drehen, so dass das Führungslaufwerk 2 beim Schliessen und beim Öffnen der Trennelemente 5A, 5B vorauslaufen kann.

Eingangs wurde bereits erwähnt, dass das Führungslaufwerk 2 in vorzugsweisen Ausgestaltungen mit einer Antriebseinheit A1 versehen werden kann. Dazu werden die beiden Trennelemente 5A, 5B durch ein Gelenk 70 miteinander verbunden, welches die beiden Trennelemente in symmetrischer Ausrichtung hält. In einer weiteren Ausgestaltung werden die beiden einander abgewandten Seiten der Trennelemente 5A, 5B mit motorisierten Laufwerken verbunden. Das mit dem ersten Trennelement 5A verbundene motorisierte Führungslaufwerk 2 kann dabei für das Auffalten und Zufalten der Trennelemente 5A, 5B verwendet werden, während das mit dem zweiten Trennelement 5B verbundene motorisierte Hilfslaufwerk 63 die Trennelemente 5A, 5B in das Türfach 55 einfahren und ausfahren kann. Bei entsprechenden Anwendungen kann auch vorgesehen werden, dass das Führungslaufwerk 2 und das Hilfslaufwerk 63 zuerst gegeneinander und dann miteinander entlang der Laufschiene 4 beispielsweise in einen Parkraum oder Stapelraum gefahren werden. Zur Steuerung der Antriebseinheit A1 bzw. der Antriebseinheiten A1 und A2 ist eine Steuereinheit C vorgesehen.

Figur 9 zeigt einen Teil des Schranks 5 von Figur 8, ohne Trennelemente 5A, 5B und ohne Seitenwände mit Blick auf das freigelegte Türfach 55, in das hinein die Laufschiene 4 verläuft und in dem eine untere (nicht gezeigt) und eine obere Hilfsschiene 40 angeordnet sind, entlang denen das von Hilfslaufwerken 63 geführte Anschlagprofil 61 verschiebbar ist. Das Anschlagprofil 61 ist vorzugsweise von einem Scherenkreuz 62 in vertikaler Ausrichtung gehalten. Es sind jedoch auch andere Vorrichtungen bekannt, mittels denen das Anschlagprofil in vertikaler Ausrichtung gehalten werden kann.

Figur 10a zeigt ausschnittsweise die beiden Trennelemente 5A, 5B, die mittels Scharnieren 30 und Gelenkwellen 73 miteinander verbunden sind. Die Figuren 10a und 10b zeigen, dass die Scharnierhebel 320 der Scharniere 30 mit Scharnierhülsen versehen sind, die koaxial ausgerichtet und von einer Gelenkwelle 73 durchstossen sind. Von den Gelenkwellen 73 werden Klammern 72 gehalten, die in ein Zwischenprofil 71 eingreifen, welches den freien Raum zwischen den beiden Trennelementen 5A und 5B abdeckt.

Figur 10c zeigt die beiden Scharniere 30 und die Gelenkwelle 73 von Figur 10a. Ferner ist eine keilförmige Klammer 72 gezeigt, die formschlüssig in das Zwischenprofil 71 eingreift und darin verschiebbar gehalten und mittels eines brückenförmigen Arretierelements 74 arretierbar ist. Die keilförmige Klammer 72 weist eine axial verlaufende Bohrung 721 auf, in die eine Lagerhülse 720 einsetzbar ist, die der Aufnahme der Gelenkwelle 73 dient. Die keilförmige Klammer 72 weist ferner eine Gewindebohrung 722 auf, die der Aufnahme einer Arretierschraube 741 dient, mittels die keilförmige Klammer 72 gegen das auf das Zwischenprofil 71 abgestüzte Arretierelement 74 anziehbar ist, wodurch die keilförmige Klammer 72 auch kraftschlüssig mit dem Zwischenprofil 71 verbunden wird und axial nicht mehr verschiebbar ist.

Auf diese Weise wird das Zwischenprofil 71 formschlüssig mit der Gelenkwelle 73 und somit mit den Scharnieren 30 verbunden. Zur Verschiebung der Trennelemente 5A, 5B kann daher auf das Zwischenprofil 71 zugegriffen werden. Dazu kann dieses vorzugsweise mit einem Halteelement 700 verbunden werden, wie dies in Figur 8 gezeigt ist. Auch bei erheblichen Krafteinwirkungen wird das Zwischenprofil 71 in der Folge fest von den Scharnieren 30 gehalten.

Sofern kein elektrischer Antrieb vorgesehen ist, können die beiden Trennelemente 5A, 5b daher mittels des Halteelements 700 aus dem Türfach 55 herausgezogen, aufgefaltet, wieder zugefaltet und zurück in das Türfach 55 gestossen werden können.

### Literaturverzeichnis

[1] EP2246509A1
[2] EP2032791A1
[3] EP1552096A1

### Bezugszeichenliste:

- 1: Führungsvorrichtung
- 2: Führungslaufwerk
- 20: Laufwerkskörper
- 21: Steg
- 22: Laufwerksfuss
- 220: Bolzenkammer
- 2201: Kammeröffnung (frontseitig)
- 2202: Kammerboden
- 2281: Lagersitz
- 22810: Ausnehmung im Lagersitz (frontseitig)
- 2283: Aufnahmeöffnung
- 2291, 2292: Gewindebohrungen
- 23: Laufwerkskopf
- 26: Tragrad
- 260: Radachse für das Tragrad 26
- 29, 29A: obere Führungsräder
- 29U: untere Führungsräder
- 290: Radachsen für die Führungsräder 29
- 3: Führungsscharnier
- 30: Scharniere
- 31: Scharniertopf
- 311: Scharnierbohrung
- 312: Topfausnehmung
- 32, 320: Scharnierhebel
- 321: Hebelplatte
- 322: Aufnahmehülse
- 3221: Hülsenbohrung
- 323: Hebelblock
- 3231: Blockbohrung
- 35: Scharnierwelle
- 36: Topfeinlage
- 360: Topfausnehmung
- 361: geneigte Seitenwände der Topfausnehmung 360
- 4, 4': Laufschiene
- 40: Hilfsschiene
- 400: Adapterplatte
- 41: Schienenplatte
- 411: Frontseite der Schienenplatte 41
- 412: Rückseite der Schienenplatte 41
- 42: Schienenfuss
- 420: Lauffläche
- 421: Fusskanal
- 43: Schienenkopf
- 45: erster Schienenabschnitt
- 455: zweiter Schienenabschnitt innerhalb des Türfachs
- 5: Funktionseinheit, Schrank
- 5A: erstes Trennelement
- 5B: zweites Trennelement
- 5c, 5d: Schrankwände
- 5E: Kopfplatte
- 5F: Türfachwand
- 55: Türfach
- 61: Anschlagprofil
- 62: Scherenkreuz
- 63: Hilfslaufwerke
- 70: Gelenk
- 700: Halteelement
- 71: Zwischenprofil
- 72: Klammer
- 720: Lagerhülse
- 721, 722: Bohrungen in der keilförmige Klammer 72
- 73: Gelenkwelle
- 74: Arretierelement
- 741: Arretierschraube
- 8: Montagebolzen
- 81: Bolzenkopf
- 82: Bolzenschaft
- 83: Bolzenfuss
- 831: Kopplungselement
- 91, 92: Justierschrauben
- 911: Kopplungselement
- A1, A2: Antriebseinheiten für das Führungslaufwerk und das Hilfslaufwerk
- C: Steuereinheit zur Steuerung der Antriebseinheiten A1, A2

## Patentansprüche

1. Funktionseinheit (5) mit wenigstens zwei gelenkig miteinander verbundenen ersten und zweiten Trennelementen (5A, 5B), von denen das erste Trennelement (5A) frontseitig drehbar mit einer Führungsvorrichtung (1) verbunden ist, die ein Führungslaufwerk (2) aufweist, das entlang einer Laufschiene (4) verschiebbar ist, die mit einem ersten Schienenabschnitt (45) parallel zur Front der Funktionseinheit (5) und mit einem zweiten Schienenabschnitt (455) innerhalb eines Türfachs (55) verläuft, in das hinein die beiden Trennelemente (5A, 5B) verschiebbar sind; wobei das Führungslaufwerk (2) einen Laufwerkskörper (20) mit einem Laufwerkskopf (23) und einem Laufwerksfuss (22) aufweist, die durch einen Laufwerkssteg (21) miteinander verbunden sind, wobei der Laufwerkskopf (23) wenigstens ein Tragrad (26) und wenigstens zwei Führungsräder (29) hält und dass der Laufwerksfuss (22) mit einem ersten Endstück (323) eines Scharnierhebels (32) drehfest verbunden ist, dessen zweites Endstück (321) von einer Scharnierwelle (35) auf der Höhe oder unterhalb der Laufschiene (4) drehbar gehalten ist, die in einem Führungsscharnier (3) angeordnet ist, welches mit einer Seitenwand des ersten Trennelements (5A) verbunden ist; wobei das zweite Trennelement (5B) von einem Anschlagprofil (61) gehalten ist, welches entlang wenigstens einer Hilfsschiene (40) und/oder vertikal gehalten von einem Scherenkreuz (62) in das Türfach (55) verschiebbar ist und die Laufschiene (4) durch eine Adapterplatte (400) mit einer Deckplatte (5D) der Funktionseinheit (5) verbunden ist;
wobei die beiden Trennelemente (5A, 5B) an den einander zugewandten Seiten mit Scharnieren (30), insbesondere Topfscharnieren, versehen sind, deren Scharnierhebel (320) durch eine Gelenkwelle (73) miteinander verbunden sind, und wobei wenigstens eine Klammer (72) formschlüssig oder kraftschlüssig mit der Gelenkwelle (73) verbunden ist und formschlüssig in ein Zwischenprofil (71) eingreift, welches den freien Raum zwischen den beiden Trennelementen (5A, 5B) abdeckt und vorzugsweise mit einem Halteelement (700) versehen ist.

2. Funktionseinheit nach Anspruch 1, **dadurch gekennzeichnet, dass** die wenigstens eine keilförmige Klammer (72) im Zwischenprofil (71) verschiebbar gehalten und mittels eines brückenförmigen Arretierelements (74) arretierbar ist,
dass die keilförmige Klammer (72) eine axial verlaufende Bohrung (721) aufweist, in die eine Lagerhülse (720) einsetzbar ist, die der Aufnahme der Gelenkwelle (73) dient, und
dass die keilförmige Klammer (72) eine Gewindebohrung (722) aufweist, die der Aufnahme einer Arretierschraube (741) dient, mittels der die keilförmige Klammer (72) gegen das auf das Zwischenprofil (71) abgestützte Arretierelement (74) anziehbar ist.

3. Funktionseinheit (5) nach Anspruch 1 oder 2 in der Ausgestaltung eines Schrankes oder einer Gebäudeeinheit, wie eine Küche, die ein Türfach (55) aufweist.

## Claims

1. Functional entity (5) with at least two first and second separation elements (5A, 5B) that are pivotally connected to one another, of which the first separation element (5A) is connected at the front in a rotatable manner to a guiding device (1) that comprises a guide carriage (2) that is displaceable along a running rail (4), which extends with a first rail section (45) parallel to the front of the functional entity (5) and with a second rail section (455) within a door compartment (55), into which the two separation elements (5A, 5B) are displaceable;
wherein the guide carriage (2) comprises a carriage body (20) having a carriage head (23) and a carriage foot (22) which are connected to one another by a carriage beam (21), wherein the carriage head (23) holds at least one support wheel (26) and at least two guide wheels (29) and that the carriage foot (22) is connected in a non-rotatable manner to a first end piece (323) of a hinge lever (32), whose second end piece (321) is held rotatably by a hinge shaft (35) at the height of or below the running rail (4), which hinge shaft (35) is arranged in a guide hinge (3) that is connected to a sidewall of the first separation element (5A);
wherein the second separation element (5B) is held by a mounting profile (61) which is displaceable in the door compartment (55) along at least one auxiliary rail (40) and/or is held vertically by a scissor assembly (62), and the running rail (4) is connected by an adapter plate (400) to a cover plate (5D) of the functional entity (5);
wherein the two separation elements (5A, 5B) are provided on the sides facing each other with hinges (30), in particular pot hinges, whose hinge levers (320) are connected to each other by an articulated shaft (73), and
wherein at least one clamp (72) is connected to the articulated shaft (73) in a form-fitting or force-fitting manner and engages in a form-fitting manner in an intermediate bracket (71) which covers the free space between the two separation elements (5A, 5B) and is preferably provided with a holding element (700).

2. Functional entity according to claim 1, **characterised in that** at least one wedge-shaped clamp (72) is displaceably held in the intermediate bracket (71) and is lockable by means of a bridge-shaped locking element (74),
that the wedge-shaped clamp (72) comprises an axially extending bore (721) into which a bearing sleeve (720) can be inserted, which serves for receiving the articulated shaft (73), and
that the wedge-shaped clamp (72) comprises a threaded bore (722) which serves for receiving a locking screw (741) by means of which the wedge-shaped clamp (72) can be tightened against the locking element (74) supported on the intermediate bracket (71).

3. Functional entity (5) according to claim 1 or 2 in the embodiment of a cabinet or a building unit, such as a kitchen, which comprises a door compartment (55).

## Revendications

1. Unité fonctionnelle (5) avec au moins deux premiers et deuxièmes éléments de séparation (5A, 5B) reliés entre eux de manière articulée, dont le premier élément de séparation (5A) est relié de manière rotative sur le côté avant à un dispositif de guidage (1) qui présente un chariot de guidage (2) qui est déplaçable le long d'un rail de roulement (4), qui s'étend avec un premier tronçon de rail (45) parallèlement à la face avant de l'unité fonctionnelle (5) et avec un deuxième tronçon de rail (455) à l'intérieur d'un compartiment de porte (55) dans lequel les deux éléments de séparation (5A, 5B) peuvent être déplacés ;
en ce que le chariot de guidage (2) présente un corps de chariot (20) avec une tête de chariot (23) et un pied de chariot (22), qui sont reliés entre eux par une traverse (21), la tête de chariot (23) supportant au moins une roue porteuse (26) et au moins deux roues de guidage (29), et en ce que le pied de chariot (22) est relié de manière solidaire en rotation à un premier embout (323) d'un levier de charnière (32), dont le deuxième embout (321) est maintenu de manière rotative par un axe de charnière (35) à la hauteur ou en dessous du rail de roulement (4), lequel axe de charnière (35) est disposé dans une charnière de guidage (3) qui est reliée à une paroi latérale du premier élément de séparation (5A);
en ce que le deuxième élément de séparation (5B) étant maintenu par un profilé de montage (61), qui est déplaçable dans le compartiment de porte (55) le long d'au moins un rail auxiliaire (40) et/ou maintenu verticalement par un croisillon (62), et le rail de roulement (4) étant relié par une plaque d'adaptation (400) à une plaque de recouvrement (5D) de l'unité fonctionnelle (5);
en ce que les deux éléments de séparation (5A, 5B) sont munis sur leurs côtés en regard de charnières (30), en particulier de charnières à boîtier, dont les leviers (320) sont reliés entre eux par un arbre articulé (73), et
en ce qu'au moins une bride (72) est reliée par complémentarité de forme ou par adhérence à l'arbre articulé (73) et s'engage par complémentarité de forme dans un profilé intermédiaire (71), qui recouvre l'espace libre entre les deux éléments de séparation (5A, 5B) et est de préférence pourvu d'un élément de retenue (700).

2. Unité fonctionnelle selon la revendication 1, **caractérisée en ce que** la ou les brides cunéiformes (72) sont maintenues de manière déplaçable dans le profilé intermédiaire (71) et peuvent être bloquées au moyen d'un élément de blocage (74) en forme de pont,
que la bride cunéiforme (72) présente un alésage axial (721) dans lequel peut être inséré un manchon de palier (720) servant à recevoir l' arbre articulé (73), et
que la bride cunéiforme (72) présente un alésage fileté (722) qui sert à recevoir une vis de blocage (741) au moyen de laquelle la bride cunéiforme (72) peut être serrée contre l'élément de blocage (74) appuyé sur le profilé intermédiaire (71).

3. Unité fonctionnelle (5) selon la revendication 1 ou 2 sous la forme d'une armoire ou d'une unité de bâtiment, telle qu'une cuisine, qui présente un compartiment de porte (55).
